# EUROPÄISCHE PATENTSCHRIFT

(11) **EP 2 403 793 B1**
(45) Veröffentlichungstag und Bekanntmachung des Hinweises auf die Patenterteilung: **17.10.2012**
(21) Anmeldenummer: 10706620.1
(22) Anmeldetag: 02.03.2010
(51) Int. Cl.: B65H 54/553, B65H 67/048

(54) **SPULMASCHINE**
WINDING MACHINE
MACHINE DE BOBINAGE

(30) Priorität: 07.03.2009 DE 102009012234
(43) Veröffentlichungstag der Anmeldung: 11.01.2012
(73) Patentinhaber: Oerlikon Textile GmbH & Co. KG, 42897 Remscheid (DE)
(72) Erfinder: SINGH, Suprit Pal, Balwyn Victoria 3103 (AU); ADLER, Jochen, 40593 Düsseldorf (DE)
(74) Vertreter: Kahlhöfer, Hermann
(86) Internationale Anmeldenummer: PCT/EP2010/052599
(87) Internationale Veröffentlichungsnummer: WO 2010/102924

(56) Entgegenhaltungen:
- EP-A2- 1 024 102
- DE-A1- 10 036 861
- DE-A1- 10 128 426
- DE-A1- 19 534 914
- DE-A1- 19 900 626
- DE-C2- 4 133 232
- JP-A- 8 310 733

## Beschreibung

Die Erfindung betrifft Spulmaschine gemäß dem Oberbegriff des Anspruchs 1.

Aufspulmaschinen dienen dazu, kontinuierlich zulaufende Fäden zu Spulen aufzuwickeln. Dazu werden die Fäden zunächst von einer Changiereinrichtung quer zur Fadenlaufrichtung changiert und über eine rotierende Andrückwalze geführt. Die Andrückwalze legt die Fäden jeweils auf die aufzuwickelnden ebenfalls rotierenden Spulen auf. Dabei sind mehrere Spulen fluchtend hintereinander auf einer gemeinsamen Spulspindel angeordnet. Dadurch ist es möglich, mehrere Fäden gleichzeitig aufzuwickeln.

Mit zunehmendem Spulendurchmesser muss der Abstand zwischen der Spulspindel und der Andrückwalze kontinuierlich vergrößert werden. Dies erfolgt dadurch, dass die Spulspindel auf einem drehbaren Spulspindelträger angeordnet ist, dessen Drehachse parallel zur Drehachse der Spulspindel ist.

Darüber hinaus stellt der Spulspindelträger eine zweite Spulspindel zur Verfügung. Durch Drehung des Spulspindelträgers werden die Spulspindeln jeweils abwechselnd in einen Aufspulbereich und in einen Wechselbereich verschwenkt. Im Aufspulbereich werden die Fäden aufgewickelt. Nachdem die Spule zu Ende gewickelt ist, wird die Spulspindel mit dem Spulspindelträger in den Wechselbereich geschwenkt, wo die Vollspulen gegen eine Leerhülse ausgetauscht werden. Zugleich wird die im Wechselbereich wartende, bereits mit Hülsen bestückte Spulspindel in den Aufspulbereich geschwenkt.

Durch die Drehung des Spulspindelträgers kommt der nach wie vor der Spule zulaufende Faden in Kontakt mit der anderen, in dieser Phase bereits drehenden Spulspindel. An der Spulspindel beziehungsweise an den leeren Hülsen sind Fangmittel vorgesehen, die den laufenden Faden nun erfassen und bewirken, dass der Faden nun von der anderen Spulspindel aufgespult wird. Die Fadenverbindung zwischen den beiden Spulspindeln wird bei diesem Vorgang abgetrennt.

Die vollen Spulen sowie die leeren Hülsen werden bei einem Austausch axial von den Spulspindeln genommen beziehungsweise auf die Spulspindel aufgesteckt. Dazu sind die Spulspindeln einseitig auskragend gelagert.

Einhergehend mit der stetig wachsenden Leistungsfähigkeit von Aufspulmaschinen werden die Spulspindeln heute für 8 oder mehr Spulen ausgelegt, so dass sich für die Spulspindeln entsprechende Baulängen ergeben, die dynamisch weich sind und so leicht zu Schwingungen anzuregen sind. Auf Grund der breitbandigen Schwingungsanregung durch die rotierenden Spulen, die zwischen dem Hülsendurchmesser und dem endgültigen Spulendurchmesser einen weiten Drehzahlbereich durchfahren, müssen die Spulspindeln sehr gut gedämpft sein. Nachteilig ist jedoch, dass auf Grund der auskragenden Bauform der Spulspindeln die erste Eigenfrequenz sehr niedrig ist.

Aus diesem Grund wird in der Patentschrift DE 41 33 232 C2 vorgeschlagen, die auskragenden Enden durch Kupplungen mit einem Halter zu verbinden, der wiederum über einen Träger drehbar mit dem Gestell verbunden ist. Durch die drehbare Verbindung ist sichergestellt, dass sich der Halter gemeinsam mit dem drehbaren Spulspindelträger mitdrehen kann. Darüber hinaus ist der Träger mit einem Antrieb verbunden, der die Kupplungen mit den Spulspindeln verbinden oder trennen kann. Dies ist erforderlich, da zum Wechseln der Spulen der freie Zugang zum auskragenden Ende der Spulspindel erforderlich ist.

Auch wenn mit dieser Lösung das Ziel, die erste Schwingungs-Eigenform zu verhindern, erreicht wird, handelt es sich hier um eine sehr aufwändige und teure Lösung, die zudem auf Grund ihres hohen Bauvolumens die Bedienung der Spulmaschine behindert.

Es ist daher Aufgabe der Erfindung, eine Spulmaschine bereitzustellen, bei der die erste Schwingungs-Eigenform der Spulspindeln durch eine konstruktiv einfache, preiswerte und im Betrieb nicht störende Konstruktion verhindert wird.

Diese Aufgabe wird erfindungsgemäß dadurch gelöst, dass der Halter, der die beiden Spulspindeln im Betrieb in einer Verbindungsposition miteinander verbindet, zumindest in der Verbindungsposition ausschließlich mit den Spulspindeln verbunden ist. Dies bedeutet, dass der Halter in der Verbindungsposition keine Verbindung mit dem Gestell, welches die einzelnen Bestandteile der Spulmaschine trägt aufweist und somit über keinen Träger verfügt, der die Verbindung mit dem Gestell herstellt und bei der Bedienung der Spulmaschine störend wirkt. Der Erfindung liegt die Erkenntnis zugrunde, das bereits das Ankoppeln der Zusatzmasse der zweiten Spulspindel an die rotierende Spulspindel ausreicht, um die Spulspindeln in ihre Schwingungsbewegung zu beeinflussen.

In einer Weiterbildung der Erfindung werden die Kupplungen, die die Verbindung zwischen dem Halter und den Spulspindeln herstellen, durch einen Betätigungsantrieb betätigt, der zusammen mit einem Spannantrieb zum Betätigen der Spannmittel wirkt. Dies hat den Vorteil, dass die Kupplungen direkt durch die Spulspindel betätigt wird, jedoch keine eigene Energieversorgung und Ansteuerung erforderlich ist. Vielmehr wird die ohnehin vorhandene Druckluft, die zum Betätigen der Spannmittel in die Spulspindel geleitet wird beziehungsweise axial verschiebbar Spannvorrichtungen genutzt, um die Kupplung zu betätigen.

Alternativ können die Kupplungen auch außen liegende Betätigungsmittel aufweisen. So kann die Kupplung beispielsweise von einem Bediener oder Doffer betätigt werden. Befehlsweise kann dies durch Riegel, Bajonettverschlüsse etc. erfolgen.

Bevorzugt weist die Spulmaschine eine Parkhalterung auf, in die der Halter in der Wechselposition einsetzbar ist. Dies erspart das Festhalten des Halters während des Austausches der Spulen durch einen Bediener oder durch ein Doffer. So ist es denkbar, dass vor dem Wechsel der Spulen die Kupplung durch den Bediener bzw. Doffer oder den Betätigungsantrieb der Spulspindel die Kupplung gelöst wird und der Halter in der Parkhalterung fixiert wird. Nach dem Abnehmen der Spulen und dem wieder Einsetzen leerer Hülsen wird dann der Halter aus der Parkhalterung ausgenommen und erneut mit der Kupplung mit der Spulspindel verbunden.

Um den Halter durch einen Doffer manipulieren zu können, weist in einer Ausführungsvariante der Halter eine Dofferkupplung auf, mittels derer ein Doffer den Halter greifen kann.

Weiterhin ist in einer bevorzugten Ausführungsform die Kupplung am Ende der Spulspindel drehbar in der Spulspindel gelagert, um den Halter von der Drehung der Spulspindel zu entkoppeln.

In einer besonders bevorzugten Ausführungsform wirken Kupplung und Halter über Klemmflächen zusammen. Diese Klemmflächen sind orthogonal zur Drehachse der Spulspindel ausgerichtet. Die Bewegung des Halters von der Wechselposition zur Verbindungsposition bringt die Klemmflächen übereinander, woraufhin die Kupplung durch eine axiale Bewegung einer der Klemmflächen geklemmt wird.

Eine Ausführungsvariante dieser bevorzugten Ausführungsform weist einen pilzförmigen Riegel auf, der auf seiner Unterseite die Klemmfläche der Kupplung aufweist. Der Halter weist eine Öffnung mit einem seitlichen Schlitz auf, der so ausgerichtet ist, dass bei der Bewegung des Halters von der Wechselposition in die Verbindungsposition der Schlitz unter den Pilz geführt wird, und durch die Klemmflächen übereinander geführt werden. Das Schließen der Kupplung erfolgt dann dadurch, dass der Pilz angezogen wird.

In einer bevorzugten Ausführungsvariante sind zwischen der Spulspindel und dem Halter Dämpfungselemente vorgesehen. Aus dem Stand der Technik sind verschiedene Lösungen bekannt, um Dämpfungselemente einzusetzen. Dies können Reibflächen, Öl-Dämpfer oder Gummielemente sein, die alle die Aufgabe, einer Bewegung Energie zu entziehen, erfüllen. Die Dämpfungselemente können dabei zwischen der Spulspindel und der Kupplung, innerhalb der Kupplung oder zwischen Kupplung und Halter vorgesehen sein.

Ein Ausführungsbeispiel wird im Folgenden unter Hinweis auf die beigefügten Zeichnungen näher beschrieben.

Es stellen dar:
Fig. 1 Eine Ansicht der die erfindungsgemäßen Spulmaschine,
Fig. 2 die Vorderansicht der erfindungsgemäßen Spulmaschine aus Figur 1,
Fig. 3 eine schematische Schnittdarstellung des auskragenden Endes einer Spulspindel,
Fig. 4 den Halter zum Verbinden der Spulspindeln.

In Figur 1 ist die erfindungsgemäße Spulmaschine von der Seite darstellt. Kontinuierlich zulaufende Fäden 28 werden durch Changiereinrichtungen 29 in Spulenachsrichtung changiert, über eine Andrückwalze 5 geführt und zu auf einer Spulspindel 2 aufgespannten Spulen 9 gewickelt.

Dabei befindet sich die Spulspindel 2, auf der die Spulen 9 aufgewickelt werden, in einer Spulposition 3. Die Spulspindel 2 ist gemeinsam mit einer weiteren Spulspindel auf einem drehbaren Spulspindelträger 6 montiert. Das Anwachsen des Spulendurchmessers wird entweder durch eine kontinuierliche Drehung des Spulspindelträgers 6 oder durch eine vertikale Bewegung der Andrückwalze 5 kompensiert. In jedem Fall jedoch wird bei Erreichen des Enddurchmessers der Spulen 9 durch eine Drehung des Spulspindelträger 6 die Spulspindel 2 von der Spulposition 3 in eine Spulenwechselposition 4 gebracht, während zeitgleich die andere Spulspindel, die sich zuvor in der Spulenwechselposition 4 befand, in die Spulposition 3 gebracht. Nun können die vollen Spulen 9 axial über das frei auskragende Ende der Spulspindel 2 entnommen werden und gegen leer Hülsen ausgetauscht werden.

Am frei auskragenden Ende der Spulspindeln 2 ist ein Halter 7 vorgesehen, der die beiden Spulspindeln miteinander verbindet. Dadurch wird die Schwingungsbewegung der drehenden Spulspindel 2 am auskragenden Ende behindert. Der Halter 7 ist durch Kupplungen 8 mit den Spulspindeln 2 verbunden. Zum Wechseln der Spulen 9 ist der Halter 7 zumindest an der Spulspindel 2, die sich in der Spulenwechselposition 4 befindet, durch die Kupplung 8 von der Spulspindel 2 trennbar.

Ein Gestell 1 fixiert die Bestandteile der Spulmaschine wie den die Spulspindeln 2 tragenden Spulspindelträger 6, die Andrückwalze 5 und die Changiereinrichtungen 29.

Figur 2 stellt die Vorderansicht der in Figur 1 gezeigten Spulmaschine. Insbesondere ist hier der Halter 7 in seiner Verbindungsposition 10 und Wechselposition 11 dargestellt. In der Verbindungsposition verbindet der Halter 7 die auskragenden Enden der beiden Spulspindeln 2 miteinander. Zum Abnehmen der Spulen 9 und Auswechseln gegen ihre Hülsen wird der Halter 7 in die Wechselposition 11 überführt. Dazu wird die Kupplung 8 der Spulspindel 2 in der Spulenwechselposition 4 geöffnet. Dies kann entweder durch den Bediener oder Doffer erfolgen, der eine an der Kupplung 8 vorgesehene Entwicklung der Kupplung 8 betätigt. Ebenfalls ist es möglich, dass die Kupplung 8 zusammen mit dem Spannmittel, mit dem die Spulen 9 auf der Spulspindel 2 gespannt werden, betätigt wird. Daraufhin wird der Halter 7 durch den Bediener oder Doffer in die Wechselposition 11 gebracht, wo der Halter 7 von einer mit dem Gestell1 verbundenen Parkhalterung 24 gehalten wird. Dies verhindert zum einen, dass der Halter 7, der mit der rotierenden Spulspindel 2 in der Spulposition 3 verbunden ist, unkontrolliert umher schleudert. Zum anderen wird so weiterhin die Dämpfung des auskragenden Endes der Spulspindel 2 in der Spulposition 4 sichergestellt. Dabei kann der Halter 7 in der Parkhalterung 24 eingehängt oder geklemmt sein.

Wenn der Halter 7 sich in der Wechselposition 11 findet, ist der Zugang zur Spulspindel 2 in der Spulenwechselposition 4 frei, so dass die Spule 9 abgenommen werden kann.

Figur 3 stellt schematisch und stark vereinfacht einen Schnitt durch das auskragende Ende der Spulspindel 2 dar. In einer aus dem Stand der Technik bekannten Weise verfügt die Spulspindel 2 über radial ausfahrbare Spannmittel 16, mit dem die Hülsen der nicht dargestellten Spulen 9 an ihrem Innenradius geklemmt werden. Die radiale Bewegung der Spannmittel 16 wird über einen Konus bewirkt, der von einer Spannfeder 18 für eine Richtung nach außen, und von einem Spannantrieb 15 für eine Richtung nach innen angetrieben wird. Verbunden mit dem Spannantrieb 15 ist der Betätigungsantrieb 17, der die Kupplung 8 betätigt. Auch hier ist das System aus Sicherheitsgründen so ausgelegt, dass bei Energieausfall ein gespannter beziehungsweise geklemmter Zustand vorliegt.

Am auskragenden Ende in der Spulspindel 2 ist die Kupplung 8 vorgesehen, die aus einem pilzförmigen Riegel 14 mit einem drehbar gelagerten Klemmteller 21 sowie einem gegenüberliegenden drehbar gelagerten Klemmteller 20, der mit der Spulspindel 2 verbunden ist, aufgebaut ist. Die drehbar gelagerte Ausführung der Klemmteller 20, 21 mittels der Lager 26 und 27 ermöglicht es, die Kupplung 8 von der drehenden Spulspindel 2 zu entkoppeln und stellt somit den rotatorischen Freiheitsgrad der Spulspindel 2 sicher. Die Anordnung der Lager 26 und 27 ist hier nur exemplarisch und kann ebenso gut auch an einem anderen Ort vorgesehen sein. Wichtig ist hier nur, dass die Kupplung 8 und die Spulspindel 2 rotatorisch entkoppelt sind. Zwischen den Klemmtellern 20, 21 und den Lagern 26, 27 sind Dämpfungselemente 25 vorgesehen. Dies sind in diesem Fall O-Ringe aus Gummi, die eine Dämpfung zwischen den Lagern 26, 27 und den Klemmtellern 20, 21 bewirken. Auch hier können durch andere konstruktive Ausführungen andere, aus dem Stand der Technik grundsätzlich bekannte Ausführungsformen eines Dämpfungsmittels zum Einsatz kommen.

Die Klemmung der Kupplung 8 erfolgt dadurch, dass der pilzförmige Riegel 14 in die Spulspindel 2 hinein gezogen wird. Die in erfolgt in dem dargestellten Ausführungsbeispiel durch eine Kupplungsfeder 19. Dadurch wird der Halter 7, der beim Bewegen von der Verbindungsposition 10 in die Wechselposition 11 aus Figur 2 zwischen die Klemmteller 20 und 21 geführt wurde, mittels der Klemmflächen 22 und 23 festgeklemmt.

Das Lösen der Klemmung der Kupplung 8 erfolgt durch einen Betätigungsantrieb 17, der der Feder 19 entgegen wirkt. Der Betätigungsantrieb 17 ist parallel zum Spannantrieb 15 geschaltet, so dass die Spannmittel 16 und die Kupplung 8 gemeinsam betätigt werden.

Alternativ zu der hier gezeigten Ausführungsform ist es auch möglich, die Kupplung durch ein außen liegendes Betätigungsmittel zu betätigen. Dies kann durch einen Doffer oder Bediener erfolgen.

Figur 4 zeigt noch einmal in der Draufsicht den Halter 7. An beiden Enden weist der Halter 7 Klemmflächen 23 auf, die mit den Klemmflächen 22 der Kupplung aus Figur 3 zusammenwirken. Um den Halter 7 in die Kupplung 8 einführen zu können, weist der Halter seitliche Schlitze 12 auf. Dabei ist es sinnvoll, dass die Schlitze auf der Seite angeordnet sind, die mit der Drehrichtung der Spulspindel 2 in der Spulposition 3 korrespondiert. Dadurch ist sichergestellt, dass die Lagerreibung der Lager 26 und 27 aus Figur 3 dafür sorgt, dass der Halter 7 sicher in die Kupplung 8 eingeführt wird.

Eine Dofferkupplung 13 ermöglicht es, den Halter 7 durch einen Doffer zu manipulieren. Dazu stellt die Dofferkupplung 13 Formelemente zur Verfügung, an denen ein Doffer den Halter 7 greifen kann.

### Bezugszeichenliste

- 1: Gestell
- 2: Spulspindel
- 3: Spulposition
- 4: Spulenwechselposition
- 5: Andrückwalze
- 6: Spulspindelträger
- 7: Halter
- 8: Kupplung
- 9: Spule
- 10: Verbindungsposition
- 11: Wechselposition
- 12: Schlitz
- 13: Dofferkupplung
- 14: Riegel
- 15: Spannantrieb
- 16: Spannmittel
- 17: Betätigungsantrieb
- 18: Spannfeder
- 19: Kupplungsfeder
- 20, 21: Klemmteller
- 22, 23: Klemmfläche
- 24: Parkhalterung
- 2 5: Dämpfungselement
- 26, 27: Lager
- 28: Faden
- 29: Changiereinrichtung

## Patentansprüche

1. Spulmaschine zum Aufspulen kontinuierlich zulaufender Fäden auf Spulen (9),
mit zwei auf einem drehbaren Spulspindelträger (6) angeordneten einseitig auskragend gelagerten Spulspindeln (2),
und mit einem Halter (7), der die Spulspindeln (2) auf der auskragenden Seite miteinander verbindet,
wobei die Spulmaschine Kupplungen (8) aufweist, mittels derer zum Wechsel der Spulen (9) die Verbindung zwischen einer der Spulspindeln (2) und dem Halter (7) im Betrieb trenn- und danach wieder verbindbar sind, so dass der Halter (7) zwischen einer Verbindungsposition (10) und einer Wechselposition (11) gewechselt werden kann,
**dadurch gekennzeichnet, dass**
der Halter (10) zumindest in der Verbindungsposition (10) ausschließlich mit den Spulspindeln (2) verbunden ist.

2. Spulmaschine nach Anspruch 1,
**dadurch gekennzeichnet, dass**
die Kupplungen (8) am auskragenden Ende der Spulspindeln (2) vorgesehen sind,
dass die Spulspindeln (2) mittels eines Spannantriebes (15) betätigte Spannmittel (16) aufweisen,
und dass die Kupplungen (8) einen Betätigungsantrieb (17) aufweisen, der mit dem Spannantrieb (15) so zusammenwirkt, dass die Spannmittel (18) und die Kupplung (8) gemeinsam betätigt werden.

3. Spulmaschine nach Anspruch 1,
**dadurch gekennzeichnet, dass**
die Kupplungen (8) außen liegende Betätigungsmittel aufweisen.

4. Spulmaschine nach einem der vorhergehenden Ansprüche,
**dadurch gekennzeichnet, dass**
die Spulmaschine eine Parkhalterung (24) aufweist, in die der Halter (7) in der Wechselposition (11) einsetzbar ist.

5. Spulmaschine nach einem der vorhergehenden Ansprüche,
**dadurch gekennzeichnet, dass**
der Halter (7) eine Dofferkupplung (13) aufweist, mittels derer ein Doffer den Halter (7) manipulieren kann.

6. Spulmaschine nach einem der vorhergehenden Ansprüche,
**dadurch gekennzeichnet, dass**
die Kupplungen (8) am Ende der Spulspindeln (2) drehbar gelagert mit der Spulspindel (2) verbunden sind.

7. Spulmaschine nach einem der vorhergehenden Ansprüche,
**dadurch gekennzeichnet, dass**
Kupplung (8) und Halter (7) über Klemmflächen (22, 23) zusammenwirken, die orthogonal zur Drehachse der Spulspindel (2) sind, dass Kupplung (8) und Halter (7) so ausgebildet sind, dass die Klemmflächen (22, 23) durch die Bewegung des Halters (7) von der Wechselposition (11) zur Verbindungsposition (10) in die Lage gebracht werden, in der sie zusammenwirken, und dass die Kupplung (8) so ausgebildet ist, dass das Betätigen der Kupplung (8) zu einer axialen Bewegung der Klemmfläche (22) der Kupplung (8) in Richtung der Klemmfläche (23) des Halters (7) führt.

8. Spulmaschine nach Anspruch 7,
**dadurch gekennzeichnet, dass**
die Kupplung (8) mit einem pilzförmigen Riegel (14) verbunden ist, der aus dem Ende der Spulspindel (2) herausragt und bei Betätigung der Kupplung (8) axial verschiebbar ist, und dass der Halter (7) über einen seitlichen Schlitz (12) verfügt, der so angeordnet ist, dass bei der Bewegung des Halters (7) von der Wechselposition (11) zur Verbindungsposition (10) der Schlitz (12) unter den pilzförmigen Riegel (14) geschoben wird.

9. Spulmaschine nach einem der vorhergehenden Ansprüche,
**dadurch gekennzeichnet, dass**
zwischen Spulspindel (2) und Kupplung (8), zwischen Halter (7) und Kupplung (8), oder innerhalb der Kupplung (8) Dämpfungselemente (25) vorgesehen sind.

## Claims

1. A winding machine for winding up continuously arriving threads onto bobbins (9),
having two winding spindles (2) which are arranged on a rotatable winding
spindle carrier (6) and are mounted such that they project on one side,
and having a bracket (7) which connects the winding spindles (2) together on the projecting side,
wherein the winding machine has couplings (8), by means of which, in order to change the bobbins (9), the connection between one of the winding spindles (2) and the bracket (7) can be broken and then reconnected in operation, so that the bracket (7) can be changed between a connecting position (10) and a changing position (11),
**characterized in that**
the bracket (7) is connected exclusively to the winding spindles (2), at least in the connecting position (10).

2. The winding machine as claimed in claim 1,
**characterized in that**
the couplings (8) are provided at the projecting end of the winding spindles (2),
**in that** the winding spindles (2) have clamping means (16) that can be actuated by means of a clamping drive (15),
and **in that** the couplings (8) have an actuating drive (17), which interacts with the clamping drive (15) such that the clamping means (18) and the coupling (8) are actuated together.

3. The winding machine as claimed in claim 1,
**characterized in that**
the couplings (8) have actuating means located on the outside.

4. The winding machine as claimed in one of the preceding claims,
**characterized in that**
the winding machine has a parking holder (24), into which the bracket (7) can be inserted in the changing position (11).

5. The winding machine as claimed in one of the preceding claims,
**characterized in that**
the bracket (7) has a doffer coupling (13), by means of which a doffer can manipulate the bracket (7).

6. The winding machine as claimed in one of the preceding claims,
**characterized in that**
the couplings (8) are connected to the winding spindle (2) such that they are mounted in a rotatable manner at the end of the winding spindles (2).

7. The winding machine as claimed in one of the preceding claims,
**characterized in that**
the coupling (8) and the bracket (7) interact via clamping surfaces (22, 23) which are orthogonal to the rotational axis of the winding spindle (2), **in that** the coupling (8) and the bracket (7) are formed such that the clamping surfaces (22, 23) can be moved by the movement of the bracket (7) from the changing position (11) to the connecting position (10) into the state in which they interact, and **in that** the coupling (8) is formed such that the actuation of the coupling (8) leads to an axial movement of the clamping surface (22) of the coupling (8) in the direction of the clamping surface (23) of the bracket (7).

8. The winding machine as claimed in claim 7,
**characterized in that**
the coupling (8) is connected to a mushroom-shaped bolt (14) which protrudes out of the end of the winding spindle (2) and can be displaced axially when the coupling (8) is actuated, and **in that** the bracket (7) has a lateral slot (12) which is arranged such that, when the bracket (7) moves from the changing position (11) to the connecting position (10), the slot (12) is pushed under the mushroom-shaped bolt (14).

9. The winding machine as claimed in one of the preceding claims,
**characterized in that**
damping elements (25) are provided between the winding spindle (2) and the coupling (8), between the bracket (7) and the coupling (8) or within the coupling (8).

## Revendications

1. Machine de bobinage pour bobiner des fils acheminés en continu à des bobines (9),
comprenant deux broches de bobinage (2) disposées sur un support de broche de bobinage rotatif (6) et montées de manière saillant d'un côté,
et comprenant un support (7) qui relie entre elles les broches de bobinage (2) du côté saillant,
la machine de bobinage présentant des accouplements (8) au moyen desquels, pour le remplacement des bobines (9), la liaison entre l'une des broches de bobinage (2) et le support (7) peut être interrompue pendant le fonctionnement et à nouveau ensuite rétablie, de sorte que le support (7) puisse être transféré entre une position de liaison (10) et une position de remplacement (11), **caractérisée en ce que**
le support (7) est connecté exclusivement aux broches de bobinage (2) au moins dans la position de liaison (10).

2. Machine de bobinage selon la revendication 1,
**caractérisée en ce que**
les accouplements (8) sont prévus sur l'extrémité saillante des broches de bobinage (2),
**en ce que** les broches de bobinage (2) présentent des moyens de serrage (16) actionnés au moyen d'un entraînement de serrage (15), et **en ce que** les accouplements (8) présentent un entraînement d'actionnement (17) qui coopère avec l'entraînement de serrage (15) de telle sorte que les moyens de serrage (16) et l'accouplement (8) soient actionnés ensemble.

3. Machine de bobinage selon la revendication 1,
**caractérisée en ce que**
les accouplements (8) présentent des moyens d'actionnement situés à l'extérieur.

4. Machine de bobinage selon l'une quelconque des revendications précédentes,
**caractérisée en ce que**
la machine de bobinage présente un support d'immobilisation (24) dans lequel le support (7) peut être inséré dans la position de remplacement (11).

5. Machine de bobinage selon l'une quelconque des revendications précédentes,
**caractérisée en ce que**
le support (7) présente un accouplement de remplacement des bobines (13) au moyen duquel un dispositif de remplacement des bobines peut manipuler le support (7).

6. Machine de bobinage selon l'une quelconque des revendications précédentes,
**caractérisée en ce que**
les accouplements (8) sont connectés à la broche de bobinage (2) de manière montée à rotation à l'extrémité des broches de bobinage (2).

7. Machine de bobinage selon l'une quelconque des revendications précédentes,
**caractérisée en ce que**
l'accouplement (8) et le support (7) coopèrent au moyen de surfaces de serrage (22, 23) qui sont perpendiculaires à l'axe de rotation de la broche de bobinage (2), **en ce que** l'accouplement (8) et le support (7) sont réalisés de telle sorte que les surfaces de serrage (22, 23) soient amenées, par le mouvement du support (7) de la position de remplacement (11) dans la position de liaison (10), dans la position dans laquelle elles coopèrent et **en ce que** l'accouplement (8) est réalisé de telle sorte que l'actionnement de l'accouplement (8) conduise à un mouvement axial de la surface de serrage (22) de l'accouplement (8) dans la direction de la surface de serrage (23) du support (7).

8. Machine de bobinage selon la revendication 7,
**caractérisée en ce que**
l'accouplement (8) est connecté à un verrou en forme de champignon (14) qui fait saillie hors de l'extrémité de la broche de bobinage (2) et qui peut être déplacé axialement lors de l'actionnement de l'accouplement (8), et **en ce que** le support (7) dispose d'une fente latérale (12) qui est disposée de telle sorte que lors du déplacement du support (7) de la position de remplacement (11) dans la position de liaison (10), la fente (12) soit poussée sous le verrou en forme de champignon (14).

9. Machine de bobinage selon l'une quelconque des revendications précédentes,
**caractérisée en ce qu'**entre la broche de bobinage (2) et l'accouplement (8), entre le support (7) et l'accouplement (8), ou à l'intérieur de l'accouplement (8) sont prévus des éléments d'amortissement (25).
